# EUROPÄISCHE PATENTSCHRIFT

(11) **EP 0 235 323 B1**
(45) Veröffentlichungstag und Bekanntmachung des Hinweises auf die Patenterteilung: **11.01.1989**
(21) Anmeldenummer: 86102715.9
(22) Anmeldetag: 01.03.1986
(51) Int. Cl.: B21D 3/10, B21D 3/00

(54) **Vorrichtung und Verfahren zum Richten eines hohlzylindrischen Werkstücks**
Apparatus and method for straightening a hollow cylindrical work piece
Dispositif et procédé de dressage d'une pièce creuse cylindrique

(43) Veröffentlichungstag der Anmeldung: 09.09.1987
(73) Patentinhaber: M.A.N.-ROLAND Druckmaschinen Aktiengesellschaft, 63012 Offenbach (DE)
(72) Erfinder: Ottlik, Norbert, D-8900 Augsburg (DE)

(56) Entgegenhaltungen:
- DE-A- 1 627 605
- FR-A- 1 592 142
- US-A- 3 837 203
- US-A- 3 866 447

## Beschreibung

Die Erfindung betrifft eine Vorrichtung zum Richten eines hohlzylindrischen Werkstücks und Verfahren zur Durchführung des Richtens.

Aus der US-A 3 837 203 ist eine Vorrichtung zum Richten verformter Enden von hohlen Wickelkernen bekannt. Die Vorrichtung weist zwei angetriebene Walzen auf, mit denen der Wickelkern gegen einen kurzen, rotierenden, in das verformte Ende hineinragenden Dorn gepreßt wird. Zusätzlich ist ein Niederhalter vorgesehen, mit dem der mittlere Bereich des Wickelkernes in Anlage an den Walzen gehalten wird. Mit dieser Anordnung kann weder ein Hohlkörper, dessen Mittellängsachse gebogen verläuft, gerade gerichtet noch eine Eindrückung im mittleren Bereich eines Hohlkörpers ausgebeult werden.

Der Erfindung liegt die Aufgabe zugrunde, eine einfach handhabbare Vorrichtung dieser Gattung zu schaffen, mit der das gesamte Werkstück innerhalb kurzer Zeit mit geringen Toleranzen auf eine genaue Zylinderform gerichtet werden kann.

Ein Anwendungsgebiet der Erfindung ist die Herstellung von Walzen für Druckmaschinen aus Rohrstücken, die durch Abtrennen von einem längeren Rohr erhalten werden. Derartige Rohrstücke weisen häufig Abweichungen von der genauen Zylinderform auf.

Die gestellte Aufgabe wird erfindungsgemäß durch Anwendung der Maßnahmen des Anspruchs 1 gelöst.

Weitere Merkmale und Vorteile ergeben sich aus den Unteransprüchen und der nachfolgenden Beschreibung eines Ausführungsbeispiels der Erfindung anhand der Zeichnung. In dieser zeigt:
Fig. 1 eine Seitenansicht einer Vorrichtung,
Fig. 2 einen Teil der Steuervorrichtung der Anordnung gemäß Fig. 1 im Schnitt,
Fig. 3 eine Seitenansicht des Werkzeugkopfes und des Gegenlagers der Anordnung nach Fig. 1, teilweise aufgeschnitten und
Fig. 4 einen Schnitt entlang der Linie IV-IV in Fig. 3.

Die in Fig. 1 dargestellte Vorrichtung weist eine Grundplatte 1 auf. Auf das eine Ende der Grundplatte 1 ist ein Bock 2 aufgesetzt, der zwei Lager 3, 4 für eine Antriebswelle 5 einer als Spannkopf ausgebildeten Halterung 6 für ein hohlzylindrisches Werkstück 7 trägt. Am Bock 2 sind weiterhin ein Halter 8 für ein Untersetzungsgetriebe 9 und ein Elektromotor 10 angebracht. Auf der Welle des Übersetzungsgetriebes 9 sitzt ein Keilriemenrad 11, das über einen Keilriemen 12 ein fest auf der Antriebswelle 5 sitzendes Keilriemenrad 13 antreibt.

Das Keilriemenrad 13 weist - wie aus Fig. 2 ersichtlich - eine Mehrzahl von achsparallelen Bohrungen 14 auf. In die Bohrungen 14 können zwei Kupplungsstifte 15 einer Steuerscheibe 16 unter der Wirkung einer Kupplungsdruckfeder 17 eingreifen. Die Kupplungsdruckfeder 17 stützt sich an einem fest auf die Antriebswelle 5 aufgesetzten Flansch 18 ab. Diese Teile bilden eine Rastkupplung. Anstelle der gezeigten Rastkupplung können jedoch auch andere Kupplungen, z.B. Reibungskupplungen, Verwendung finden. Die Steuerscheibe 16 weist einen kreisrunden Außenumfang auf und ist mit einer zum Außenumfang exzentrisch angeordneten Bohrung frei drehbar auf die Antriebswelle 5 aufgesetzt. Die Steuerscheibe 16 arbeitet mit einem Potentiometer 19 9 derart zusammen, daß durch Drehung der Steuerscheibe der Abgriff des Potentiometers bewegt wird. Das Potentiometer 19 ist einem Elektromotor 20 vorgeschaltet. Mit dieser Steuervorrichtung kann daher die Drehzahl des Elektromotors 20 kontinuierlich verändert werden.

Der Elektromotor 20 sitzt fest an einem Lagerbock 21, der seinerseits an einem Schlitten 22 befestigt ist. Der Schlitten 22 ist geradlinig an der Grundplatte 1 verschiebbar geführt und mittels einer Klemmvorrichtung 51 feststellbar angeordnet. Am Lagerbock 21 ist weiterhin mittels eines rohrförmigen Trägers 23 ein Werkzeugkopf 24 befestigt. Durch den rohrförmigen Träger 23 ist - wie Fig. 3 zeigt - eine Antriebswelle 25 geführt, deren eines Ende mit dem Elektromotor 20 verbunden ist. Auf das andere Ende der Antriebswelle 25 ist fest ein Steuernocken 26 aufgesetzt. Der Steuernocken 24 wirkt mit einem geradlinig im Werkzeugkopf 24 verschiebbar geführten Schieber 27 zusammen. Der Schieber 27 trägt an seinem äußeren Ende ein Druckstück 28, das beim Ausführungsbeispiel als Kugel ausgeführt ist. Anstelle einer Kugel könnte jedoch auch ein zylindrisches Druckstück, dessen Achse parallel zur Antriebswelle 25 verläuft, oder ein balliger Körper Verwendung finden. Zwischen dem Schieber 27 und einem Deckel 29 des Werkzeugkopfes 24 ist weiterhin eine Druckfeder 30 angeordnet, die den Schieber 27 in Richtung des Pfeiles a zu drücken sucht. Die Bewegung des Druckstücks in Richtung des Pfeiles a nach außen erfolgt daher stets unter konstanten, von der Drehzahl des Steuernockens 26 unabhängigen Bedingungen. Der Schieber weist eine nutförmige Aussparung 52 auf, in die ein fest im Deckel 29 angeordneter stiftförmiger Anschlag 53 zur Wegbegrenzung des Schiebers eingreift.

Im Bereich eines Lagers 31 für das den Steuernocken 26 tragende Ende der Antriebswelle 25 ist weiterhin auf der dem Druckstück 28 gegenüberliegenden Seite des Werkzeugkopfes 24 eine Stützschale 32 vorgesehen. Zwischen der Stützschale 32 und dem Kopf 24 sind Druckfedern 33 vorgesehen, die die Außenkontur der Schale über die Außenkontur des Werkzeugkopfes 24 hinausdrücken. Der größte Ausstellweg der Stützschale 32 ist dabei durch Anlage einer Ausnehmung in der Stützschale am Kopf einer in den Werkzeugkopf 24 eingesetzten Schraube 34 bestimmt. Zusätzliche Stützschalen können im Werkzeugkopf 24 jeweils um 90_{°} versetzt zur Stützschale 32 vorgesehen sein.

Parallel zum rohrförmigen Träger 23 erstreckt sich, ausgehend vom Schlitten 22, ein weiterer Träger 35. Der Träger weist an seinem freien Ende Platinen 36 auf, zwischen denen eine Stützrolle 37 geführt ist, die auf der Grundplatte 1 läuft. Um einen weiteren zwischen den Platinen 36 angeordneten Bolzen 38 ist ein Widerlager 39 mit einem Auflageteil 40 schwenkbar gelagert. Das Widerlager 39 weist einen Ansatz 41 auf, in den eine Schraube 42 eingeschraubt ist. Die Schraube 42 durchsetzt frei eine Bohrung größeren Durchmessers in einem weiteren Ansatz 43, der fest mit dem Träger 35 verbunden ist. Zwischen dem Ansatz 43 und dem Kopf 44 der Schraube 42 ist eine Druckfeder 45 gespannt, die das Widerlager 39 in der in Fig. 3 wiedergegebenen Lage zu halten sucht.

Auf der Grundplatte 1 ist weiterhin als zweite Halterung 46 für das Werkstück 7 eine Lünette befestigt. Sollen Werkstücke unterschiedlicher Länge gerichtet werden, so kann die Halterung 46 an der Grundplatte 1 verschieb- und feststellbar angeordnet sein. Von der Halterung 46 und einem weiteren am Bock 2 angeschlossenen Träger 47 ist eine Welle 48 gehalten. Die Welle 48 verläuft parallel zur Achse des eingespannten Werkstücks 7. Auf der Welle 48 sind mehrere Meßuhren 49 angeordnet. Durch Drehen der Welle 48 können die Meßuhren 49 gleichzeitig in ihre Meßposition geschwenkt werden, in der die Meßstifte 50 am Werkstück 7 anliegen und zwar senkrecht über der Mantellinie, entlang derer das Druckstück 28 verfahrbar ist. Der Drehweg der Welle 48 kann durch Anschläge begrenzt werden. Grundsätzlich ist es ausreichend, wenn eine verschiebbar auf der Welle 48 angeordnete Meßuhr vorhanden ist. Die Messung läßt sich jedoch erheblich beschleunigen, wenn mehrere Meßuhren vorgesehen sind, mit denen gleichzeitig die Maßabweichungen in mehreren senkrechten Ebenen ermittelt werden können.

Zum Richten eines hohlzylindrischen Werkstückes wird dieses in die Halterung 46 frei drehbar eingeschoben und an der Halterung 6 festgespannt. Anschließend werden die Meßuhren 49 in die Meßposition gedreht, in der die Meßstifte 50 an der Außenwand des Werkstücks 7 anliegen. Nunmehr wird das Werkstück 7 mittels des Elektromotors 10 langsam gedreht. Hierbei werden die Maßabweichungen der Außenwand des Werkstücks ermittelt.

Handelt es sich beispielsweise um ein Werkstück, dessen Mittellängsachse nicht genau gerade, sondern leicht gekrümmt ist, so wird das Werkstück 7 so lange gedreht, bis diejenige Mantellinie an den Meßstiften 50 anliegt, die die größte Maßabweichung vom Sollwert nach außen hat. Auf die senkrecht unter ihr liegende Mantellinie der Innenwand muß daher die maximale Verformungsarbeit ausgeübt werden. Es werden daher in dieser Lage der Motor 10 angehalten, die Steuerscheibe 16 vom Keilriemenrad 13 entkuppelt und dann so eingestellt, daß die Stelle maximaler Exzentrizität zum Potentiometer 19 weist. In dieser Lage wird die Steuerscheibe 16 wieder mit dem Keilriemenrad 13 gekuppelt.

Anschließend wird mittels des Schlittens 22 der Meßkopf 24 in den Innenraum des Werkstücks 7 verfahren, bis das Druckstück 28 in der Ebene der Meßuhr steht, die die maximale Abweichung vom Sollwert angezeigt hat. Jetzt werden die Elektromotore 10 und 20 eingeschaltet. Der Elektromotor 10 dreht das Werkstück 7 langsam, der Elektromotor 20 dreht über die Antriebswelle 25 den Steuernocken 26 im Bereich der größten Maßabweichung etwa mit einer Drehzahl zwischen 600 und 1000 U/min. Das Druckstück 28 bewegt sich daher oszillierend mit der gleichen Schlagzahl und übt damit die größtmögliche Verformungsarbeit aus. Der langsamen Drehung des Werkstücks 7 folgt die Steuerscheibe 16, die über das Potentiometer 19 die Drehzahl des Elektromotors 20 zunächst kontinuierlich vermindert, bis das Werkstück 7 sich um 180_{°} gedreht hat. In dieser Lage wird der Elektromotor 20 kurzzeitig stillgesetzt oder läuft mit sehr kleiner Drehzahl, so daß auf diesen Teil des Werkstücks praktisch keine Verformungsarbeit vom Druckstück 28 ausgeübt wird. Im Verlaufe der weiteren Drehung steigt dann wiederum die Drehzahl des Elektromotors 20 bis auf den maximalen Wert an, so daß sich eine laufend vergrößerte Verformungsarbeit auf die Innenwand des Werkstücks 7 ergibt. Durch die somit auf den Innenumfang des Werkstücks 7 aufgebrachte, sich mit dem Drehwinkel kontinuierlich ändernde Verformungsarbeit wird sichergestellt, daß die Rundheit des Rohres erhalten bleibt.

Während der Arbeit des Druckstücks 28 stützt der Auflageteil 40 des Widerlagers 39 das jeweils der Einwirkung des Druckstücks 28 unterworfene Teil der Wandung des Werkstücks 7 nach außen ab. Eine weitere Abstützung erfolgt durch die Stützschale 32. Weist das Werkstück 7 eine größere Wandstärke auf, so ist es möglich, auf das Gegenlager 39 und/oder die Stützschale 32 zu verzichten.

Zeigt die Meßuhr 49 an, daß in der Ebene, in der das Druckstück 28 arbeitet, die Maßabweichungen des Werkstücks innerhalb der Toleranz liegen, so kann der Werkzeugkopf 24 in die Ebenen der benachbarten Meßuhren gefahren werden und dort etwa noch vorhandene Maßabweichungen in gleicher Weise wie vorher beschrieben beseitigen. Bei diesem Richtvorgang ist es nicht zwingend notwendig, daß das Druckstück zunächst auf die Ebene der größten Maßabweichung einwirkt. Der Richtvorgang kann auch in der Ebene einer Meßuhr beginnen, die nicht die maximale Maßabweichung anzeigt.

Sollte sich beim ersten Meßvorgang nach Einspannen eines noch unbearbeiteten Werkstücks 7 herausstellen, daß die Wandung dieses Werkstücks in einer Ebene unrund ist, beispielsweise eine partiell eingedrückte Außenwand aufweist, so wird durch Drehen des Werkstücks 7 die Lage der maximalen Eindrückung ermittelt. Anschließend wird das Werkstück 7 um 180_{°} gedreht und dann die Steuerscheibe 16 wiederum so eingestellt, daß der Elektromotor 20 in dieser Lage auf den maximal eingedrückten Wandteil die maximale Verformungsarbeit leistet. Nunmehr wird bei abgeschaltetem Elektromotor 10 und mit voller Drehzahl laufendem Elektromotor 20 der Schlitten 22 im Bereich der Eindrückung hin- und herbewegt, bis das Druckstück 28 die Ausbeulung beseitigt hat. Um die Einstellung des Werkstücks 7 für eine derartige Bearbeitung zu vereinfachen, ist es zweckmäßig, die Steuerscheibe 16 mit einer Gradeinteilung zu versehen, die einer festen Marke, beispielsweise am Potentiometer 19, gegenübergestellt werden kann.

Anstelle der gezeigten Elektromotore können auch pneumatische oder hydraulische Antriebsaggregate zur Betätigung des Druckstückes und zur Drehung des Werkstückes Verwendung finden.

## Patentansprüche

1. Vorrichtung zum Richten eines hohlzylindrischen Werkstücks (7), gekennzeichnet durch Halterungen (6, 46) zum Halten des Werkstücks (7) an beiden Enden, von denen eine als drehbarer Spannkopf ausgebildet ist, mindestens eine an das Werkstück (7) anstellbare Meßuhr (49), einen Antrieb (9, 10) zum Drehen der als Spannkopf ausgebildeten drehbaren Halterung (6), einen Werkzeugkopf (24), der in Achsrichtung des Werkstücks (7) in dessen Innenraum verfahr- und einstellbar angeordnet ist sowie mindestens ein gegen die Innenwand des Werkstücks (7) führbares Druckstück (28) aufweist, das oszillierend gegen die Innenwand des Werkstücks (7) führbar ist, und eine einstellbare Steuervorrichtung (13-19) zur Änderung der Frequenz der oszillierenden Bewegung des Druckstücks (28) und damit der Verformungsarbeit.

2. Vorrichtung nach Anspruch 1, dadurch gekennzeichnet, daß das Druckstück (28) unter der Wirkung einer Druckfeder (30) gegen die Innenwand führbar und mittels eines mit veränderbarer Drehzahl angetriebenen Steuernockens (26) von der Innenwand abhebbar ist.

3. Vorrichtung nach Anspruch 2, dadurch gekennzeichnet, daß das Druckstück (28) in einem senkrecht zur Innenwand bewegten Schieber (27) im Werkzeugkopf (24) gelagert ist, an dem die Druckfeder (30) und der Steuernocken (26) angreifen, und Wegbegrenzungsanschläge (52, 53) für den Schieber (27) vorgesehen sind.

4. Vorrichtung nach einem der vorhergehenden Ansprüche, dadurch gekennzeichnet, daß das Druckstück (28) als Kugel oder Zylinder mit zur Werkzeugachse paralleler Achse ausgebildet ist.

5. Vorrichtung nach einem der vorhergehenden Ansprüche, dadurch gekennzeichnet, daß im Werkzeugkopf (24) zumindest auf der dem Druckstück (28) gegenüberliegenden Seite eine abgefederte Stützschale (32) angeordnet ist.

6. Vorrichtung nach einem der vorhergehenden Ansprüche, dadurch gekennzeichnet, daß parallel zum gehalterten Werkstück (7) eine Welle (48) angeordnet ist, auf der mindestens eine Meßuhr (49) sitzt, deren Meßstift (50) durch Drehung der Welle an der Außenwand des Werkstücks (7) zur Anlage bringbar ist.

7. Vorrichtung nach einem der vorhergehenden Ansprüche, dadurch gekennzeichnet, daß die Steuervorrichtung eine mit einer exzentrischen Bohrung auf der Antriebswelle (5) der drehbaren Halterung (6) sitzende, gegenüber dieser Welle mittels einer Kupplung in verschiedenen Drehlagen arretierbare, runde Steuerscheibe (16) aufweist, deren Au- ßenrad mit dem Abgriff eines Potentiometers (19) zur Veränderung der Größe der Verformungsarbeit bei Drehung der drehbaren Halterung (6) zusammenwirkt.

8. Vorrichtung nach Anspruch 7, dadurch gekennzeichnet, daß die Steuerscheibe (16) mittels einer Kupplungsdruckfeder (17) in Anlage an einem Keilriemenrad (13) der Antriebswelle (5) gehalten ist und mindestens einen Kupplungsstift (15) aufweist, der in eine einer Mehrzahl von Bohrungen (14) des Keilriemenrades (13) eingreift.

9. Vorrichtung nach einem der vorhergehenden Ansprüche, dadurch gekennzeichnet, daß der Werkzeugkopf (24) und ein das Werkstück (7) unterhalb des Druckstücks (28) abstützendes Widerlager (39) mittels Trägern (23, 35) an einem gemeinsamen, geradlinig verfahrbaren und feststellbaren Schlitten (22) angebracht sind.

10. Vorrichtung nach Anspruch 9, dadurch gekennzeichnet, daß das Widerlager (39) federnd gegenüber dem Träger (35) abgestützt ist.

11. Verfahren zum Richten eines hohlzylindrischen Werkstücks mit einer Vorrichtung nach Anspruch 1, das eine von der Sollinie abweichende Mittellängsachse aufweist, dadurch gekennzeichnet, daß die maximale Maßabweichung der Außenwand des Werkstücks nach außen mittels der Meßuhr oder -uhren in verschiedenen Querschnittsebenen ermittelt wird, dann der Werkzeugkopf mit dem Druckstück auf eine gegenüber dieser Stelle um 180_{°} versetzte Stelle der Innenwand eingestellt wird, darauf die Steuervorrichtung so eingestellt wird, daß auf diese Stelle der Innenwand die maximale Verformungsarbeit ausgeübt wird und anschließend das Werkstück so lange gedreht wird, und bei der anschließenden Drehung des Werkstücks die auf die beidseitig anschließenden Teile der Innenwand wirksame Verformungsarbeit in Richtung zu der der Stelle der größten Maßabweichung um 180_{°} gegenüberliegenden Stelle bis auf ein Minimum, vorzugsweise auf den Wert 0, vermindert wird.

12. Verfahren zum Richten eines hohlzylindrischen Werkstücks mit einer Vorrichtung nach Anspruch 1, das eine partiell vom Sollwert abweichende, eingedrückte Außenwand aufweist, dadurch gekennzeichnet, daß die Maßabweichung der Außenwand des Werkstücks mittels der Meßuhr oder -uhren ermittelt wird, dann der Werkzeugkopf mit dem Druckstück auf die Stelle maximaler Eindrückung eingestellt wird, darauf die Steuervorrichtung so eingestellt wird, daß auf diese Stelle der Innenwand die maximale Verformungsarbeit ausgeübt wird und anschließend der Werkzeugkopf so lange im Bereich der Eindrückung parallel zur Mittellängsachse des Werkstücks hin- und herbewegt wird, bis die Maßabweichung der Außenwand beseitigt ist.

## Claims

1. Device for straightening a hollow cylindrical workpiece (7) characterised by holding devices (6, 46) for holding the workpiece (7) at both ends, one of which is in the form of a rotatable gripping head (headstock), at least one dial gauge (49) which can be placed against the workpiece (7), a drive (9, 10) to rotate the rotatable holding device (6) which is in the form of gripping head, a tool head (24) which is arranged so that it can be advanced and adjusted in axial the direction of the workpiece (7) in its interior and which has at least one pressing piece (28) which can be directed against the inner wall of the workpiece (7) with an oscillating movement, and an adjustable control device (13-19) for altering the frequency of oscillation of the pressing piece (28) and thereby the shaping operation.

2. Device according to claim 1, characterised in that the pressing piece (28) can be directed against the inner wall by the action of a compression spring (30) and can be removed from the inner wall by means of a variable speed cam (26).

3. Device according to claim 2 characterised in that the pressing piece (28) is mounted within the tool head (24) in a slide (27) which is moved perpendicular to the inner wall which is acted upon by the compression spring (30) and the cam (26), and back- stops (52, 53) are provided for the slide (27).

4. Device according to one of the preceding claims, characterised in that the pressing piece (28) is in the form of a sphere or a cylinder having its axis parallel to the axis of the tool.

5. Device according to one of the preceding claims, characterised in that there is in the tool head (24) at least on the side opposite the pressing piece (28) a sprung support bush (32).

6. Device according to one of the preceding claims, characterised in that a shaft (48) is arranged parallel to the supported workpiece (7) on which shaft sits at least one dial gauge (49) the measuring pin (50) of which can be brought to setting against the outer wall of the workpiece (7) by pivoting the shaft.

7. Device according to one of the preceding claims, characterised in that the control device possesses a circular plate cam (16) with an eccentric borehole which sits on the drive shaft (5) of the rotatable holding device (6) and which can be stopped in various rotary positions vis-a-vis the shaft by means of a clutch, the outside wheel of this plate cam works in conjunction with the adjustment of a potentiometer to alter the extent of the shaping operation during the rotating of the rotatable holding device (6).

8. Device according to claim 7 characterised in that the plate cam (16) is held by means of a release spring (17) in the assembly on a V-belt wheel (13) of the drive shaft (5) and has at least one clutch pin (15) which engages with one of a number of boreholes (14) in the V-belt wheel (13).

9. Device according to one of the preceding claims, characterised in that the tool head (24) and an abutment (39) supporting the workpiece (7) underneath the pressing piece (28) are attached to a common, linear acting and adjustable sliding carriage (22).

10. Device according to claim 9 characterised in that the abutment (39) is spring supported facing the carrier (35).

11. Device for straightening a hollow, cylindrical workpiece with a device according to claim 1 which workpiece has a central longitudinal axis which deviates from the nominal line, characterised in that the maximum measurement variation of the outer wall of the workpiece outwards is ascertained by means of a dial gauge or gauges at different cross sectional planes, the tool head with the pressing piece is set at a position on the inner wall shifted by 180 deg vis-a-vis this position, thereupon the control device is set so that at this point on the inner wall the maximum shaping operation is performed and, given subsequent rotation of the workpiece, the shaping operation effective on the mutually connecting parts of the inner wall is reduced to a minimum, mostly to the value 0, in the direction towards the position lying at 180 deg to the position of greatest measurement variation.

12. Process for straightening a hollow cylindrical workpiece with a device according to claim 1 which has a flattened outer wall which deviates partially from the nominal value, characterised in that the measurement variation of the outer wall of the workpiece is ascertained using a dial gauge or gauges, then the tool head is set with the pressing piece in the position of maximum compression, thereupon the control device is set so that at this position on the wall the maximum shaping operation is carried out and subsequently the tool head is moved back and forth in the area of flattening parallel to the central longitudinal axis of the workpiece long enough for the measurement variation of the outer wall to be eliminated.

## Revendications

1. Machine pour redresser une pièce cylindrique creuse (7), caractérisée par des supports (6, 46) destinés à tenir la pièce (7) aux deux extrémités, et dont l'un est constitué par un mandrin tournant, au moins un comparateur (49) qui peut être appuyé contre la pièce (7), un entraînement (9, 10) destiné à faire tourner le support tournant (6) constitué par le mandrin, une tête porte-outil (24) qui est agencée de façon à pouvoir se déplacer et se régler dans la direction axiale de la pièce et pénétrer dans le volume intérieur de celle-ci, et qui présente au moins un grain de pression (28) que l'on peut faire circuler vers la surface interne de la pièce (7), et auquel on peut imprimer un mouvement oscillant dirigé vers la surface interne de la pièce (7), et un dispositif de commande réglable (13 à 19) servant à faire varier la fréquence du mouvement oscillant du grain de pression (8) et à faire ainsi varier le travail de déformation.

2. Machine selon la revendication 1, caractérisée en ce que le grain de pression (8) peut se déplacer vers la surface interne sous l'action d'un ressort de compression (30) et peut être écarté de la surface interne au moyen d'une came de commande (26) entraînée à une vitesse de rotation variable.

3. Machine selon la revendication 2, caractérisée en ce que le grain de pression (28) est monté dans un coulisseau (27) pouvant se déplacer perpendiculairement à la surface interne, à l'intérieur de la tête porte-outil (24), ce coulisseau étant attaqué par le ressort de compression (30) et par la came de commande (26), et il est prévu des butées de fin de course (52, 53) pour limiter la course du coulisseau (27).

4. Machine selon une des revendications précédentes, caractérisée en ce que le grain de pression (28) est constitué par une bille ou par un cylindre dont l'axe est parallèle à l'axe de l'outil.

5. Machine selon une des revendications précédentes, caractérisée en ce que, dans la tête porte-outil (24), il est prévu une coupelle d'appui (32) montée sur ressort, au moins sur le côté qui est à l'opposé du grain de pression (28).

6. Machine selon une des revendications précédentes, caractérisée en ce qu'il est prévu une barre (48) parallèlement à la pièce tenue (7) et sur laquelle est monté au moins un comparateur (49) dont la touche (50) peut être mise en appui contre la surface externe de la pièce (7) par une rotation de l'arbre.

7. Machine selon une des revendications précédentes, caractérisée en ce que le dispositif de commande présente un disque de commande circulaire (16), qui est monté sur l'arbre d'entraînement (5) du support tournant (6) par un perçage excentré, et que l'on peut arrêter dans différentes positions angulaires par rapport à cet arbre au moyen d'un embrayage, le bord extérieur de ce disque coopérant avec le curseur d'un potentiomètre (19) pour faire varier l'amplitude du travail de déformation avec la rotation du support tournant (10).

8. Machine selon la revendication 7, caractérisée en ce que le disque de commande (16) est maintenu en appui contre une poulie à courroie trapézoïdale (13) de l'arbre d'entraînement (5) par un ressort de compression d'embrayage (17) et présente au moins un ergot d'embrayage (15) qui s'engage dans l'un des perçages d'une pluralité de perçages (14) de la poulie à courroie trapézoïdale (13).

9. Machine selon une des revendications précédentes, caractérisée en ce que la tête porte-outil (24) et une butée (39) qui soutient la pièce (7) sous le grain de pression (28) sont montées au moyen de supports (23, 35) sur un chariot commun (22) que l'on peut faire circuler en translation rectiligne et qui peut être bloqué en position.

10. Machine selon la revendication 9, caractérisée en ce que la butée (39) prend appui élastiquement sur la poutre (35).

11. Procédé pour redresser au moyen d'une machine selon la revendication 1 une pièce cylindrique creuse qui présente un axe longitudinal médian qui s'écarte de la ligne de consigne, caractérisé en ce qu'on repère l'écart de cote maximum de la surface externe de la pièce vers l'extérieur dans différents plans de coupe, au moyen du comparateur ou des comparateurs, puis on règle la tête porte-outil de manière que le grain de pression soit réglé sur un point de la surface interne qui est décalé de 180_{°} par rapport à ce point, ensuite on règle le dispositif de commande de manière que le travail de déformation maximum soit exercé sur ce point de la surface interne et que, dans la suite de la rotation de la pièce, le travail de déformation qui agit sur les parties de la surface interne qui sont adjacentes à ce point, des deux côtés de ce dernier, décroisse jusqu'à un minimum, de préférence jusqu'à zéro, lorsqu'on se rapproche du point qui est décalé de 180_{°} par rapport au point de l'écart de cote maximum.

12. Procédé pour redresser au moyen d'une machine selon la revendication 1 une pièce cylindrique creuse qui présente une surface externe partiellement enfoncée, qui s'écarte de la cote de consigne, caractérisé en ce qu'on mesure l'écart de cote de la surface externe de la pièce au moyen du comparateur ou des comparateurs, puis on règle la tête porte-outil de façon à placer le grain de pression sur le point d'enfoncement maximum, puis on règle le dispositif de commande de telle façon que le travail de déformation maximum s'exerce sur ce point de la surface interne et, ensuite, on fait aller et venir la tête porte-pièce parallèlement à l'axe longitudinal médian dans la région de l'enfoncement, jusqu'à ce que l'écart de cote de la surface externe soit supprimé.
